# EUROPÄISCHE PATENTSCHRIFT

(11) **EP 2 460 152 B1**
(45) Veröffentlichungstag und Bekanntmachung des Hinweises auf die Patenterteilung: **24.04.2013**
(21) Anmeldenummer: 10728143.8
(22) Anmeldetag: 27.05.2010
(51) Int. Cl.: G08G 1/16

(54) **VERFAHREN ZUR ERHÖHUNG DER SICHERHEIT EINES FAHRZEUGS UND ZENTRALE VERARBEITUNGSEINHEIT FÜR EIN FAHRERASSISTENZSYSTEM**
METHOD FOR INCREASING VEHICLE SAFETY AND CENTRAL PROCESSING UNIT FOR DRIVER ASSISTANCE SYSTEM
PROCÉDÉ PERMETTANT D'AUGMENTER LA SÉCURITÉ D'UN VÉHICULE ET UNITÉ CENTRALE DE TRAITEMENT DESTINÉE À UN SYSTÈME D'AIDE À LA CONDUITE

(30) Priorität: 27.07.2009 DE 102009028029
(43) Veröffentlichungstag der Anmeldung: 06.06.2012
(73) Patentinhaber: Robert Bosch GmbH, 70442 Stuttgart (DE)
(72) Erfinder: FEHSE, Meike, 71254 Ditzingen (DE)
(86) Internationale Anmeldenummer: PCT/EP2010/057289
(87) Internationale Veröffentlichungsnummer: WO 2011/012344

(56) Entgegenhaltungen:
- DE-A1- 10 223 269
- DATABASE EPODOC EUROPEAN PATENT OFFICE, THE HAGUE, NL; 6. Februar 2008 (2008-02-06), "Falling-proof mechanism for the intelligent wheelchair" XP002600891 -& CN 201 015 641 Y (SHANGHAI ELECTRIC GROUP CORP [CN]) 6. Februar 2008 (2008-02-06)

## Beschreibung

Die Erfindung betrifft ein Verfahren zur Erhöhung der Sicherheit eines Fahrzeugs, wobei ein Bereich um das Fahrzeug abgetastet und ein Abstand zwischen zumindest einer Stelle am Fahrzeug und einer materiellen Begrenzung dieses Bereichs in zumindest einer Richtung gemessen wird. Weiterhin betrifft die Erfindung eine zentrale Verarbeitungseinheit für ein Fahrerassistenzsystem mit einer Sensorschnittstelle zum Anschluss zumindest eines Sensors, welcher zum Abtasten eines Bereichs um ein Fahrzeug geeignet ist, und Mitteln zum Messen eines Abstands zwischen zumindest einer Stelle am Fahrzeug und einer materiellen Begrenzung dieses Bereichs in zumindest einer Richtung oder Mittel zum Empfang eines solchen Messwertes vom zumindest einen Sensor.

### Stand der Technik

Die DE 10 2006 032 541 A1 offenbart zu dieser Thematik eine Warneinrichtung für ein Fahrzeug mit einer Sensoreinrichtung zur Überwachung eines Nahbereichs des Fahrzeugs und mit einer Warneinheit zur Ausgabe einer Warnung. Dabei wird eine auf die Fahrbahn gerichtete Sensoreinrichtung zur Überwachung eines Fernbereichs des Fahrzeugs beim Einfahren des Fahrzeugs auf die Fahrbahn eingesetzt, um vor herannahenden Hindernissen, insbesondere Fahrzeugen, zu warnen.

Aus der chimesischen Patentschrift CN 201 015 641Y ist elektrischer Rollstuhl bekannt, bei dem mittels Abstandssensorik die Annäherung an einen Abgrund erkannt wird.

### Offenbarung der Erfindung

Die Erfindung wird mit einem Verfahren nach Anspruch 1 und mit einer zentralen Verarbeitungseinheit für ein Fahrerassistenzsystem nach Anspruch 8 gelöst.

Demgemäß ist ein Verfahren der eingangs genannten Art vorgesehen, insbesondere umfassend die Schritte:
- Prüfen ob der Abstand einen vorgebbaren Schwellwert überschreitet, insbesondere während einer Bewegung des Fahrzeugs, und
- Ausgeben eines Warnsignals und/oder Abbremsen des Fahrzeugs, wenn das Ergebnis der Prüfung positiv ist.

Demgemäß ist weiterhin eine zentrale Verarbeitungseinheit für ein Fahrerassistenzsystem der eingangs genannten Art vorgesehen, zusätzlich umfassend:
- Mittel zum Prüfen ob der Abstand einen vorgebbaren Schwellwert überschreitet, insbesondere während einer Bewegung des Fahrzeugs, und
- Mittel zum Ausgeben eines Warnsignals und/oder Abbremsen des Fahrzeugs, wenn das Ergebnis der Prüfung positiv ist.

Die vorliegende Erfindung ermöglicht einem Fahrer auch vor sich entfernenden Hindernissen zu warnen. Dies erscheint auf den ersten Blick unlogisch, denn es sind herannahende Objekte, die eine Kollision mit dem Fahrzeug verursachen. Dem scheinbaren Widerspruch zum Trotz wurde nun überraschend erkannt, dass auch eine Feststellung sich entfernender Objekte mit einer potentiellen Bedrohung des Fahrzeuges einhergehn kann. Beispielsweise ist darunter die Annäherung des Fahrzeuges an einen Abgrund zu verstehen. Ein Sichentfernen des Fahrzeugs von einem Hindernis ist dabei im Bezug zum Fahrzeug zu sehen und impliziert nicht notwendigerweise eine Bewegung des Objekts. Bei dem genannten Abgrund "entfernt" sich der Boden aus Sicht des Fahrzeugs schlagartig nach unten, d.h. ein gemessener Abstand wird größer. Da Abgründe oft ungesichert sind, etwa an Flussufern, in Hafengeländen oder im Gebirge, kann ein Überfahren dieses Abgrunds schwerwiegende Folgen nach sich ziehen. Die vorliegende Erfindung warnt vor einem Abgrund und/oder bremst das Fahrzeug, insbesondere bis zum Stillstand, ab. Die Erfindung trägt daher zu einer wesentlichen Erhöhung der Sicherheit und damit zu einer Vermeidung von materiellem und/oder gesundheitlichem Schaden bei.

Als Sensoren für die Erfassung eines Bereichs um das Fahrzeug kommen alle an sich bekannten Sensoren beziehungsweise Systeme zur Messung eines Abstands zu einem Objekt in Betracht. Dies sind insbesondere Ultraschall-, Radar- und Lasersensoren. Prinzipiell eignen sich aber auch zur Abstandsmessung ausgelegte Videosysteme, sofern z.B. aufgrund der Anordnung mehrerer Kameras ein stereoskopisches Bild vorliegt.

Für die Abstandsmessung als solche kommen ebenfalls alle an sich bekannten Verfahren in Betracht. Etwa kann dies durch Laufzeitmessung oder durch Messung der Phasenverschiebung eines vom Sensor ausgestrahlten und an der materiellen Begrenzung reflektierten Signals erfolgen. Ebenfalls möglich ist die Abstandsmessung durch Triangulation. Selbstverständlich kann auch eine Kombination der genannten oder anderer Verfahren eingesetzt werden.

Als "Materielle Begrenzung" wird im Rahmen der Erfindung die Grenzfläche eines Körpers oder Objekts verstanden, welche im Erfassungsbereich der genannten Sensoren liegen kann. Es wird darauf hingewiesen, dass ein Abstand zu einer materiellen Begrenzung innerhalb des Erfassungsbereichs nicht mit der Erfassungsgrenze der Sensoren gleichzusetzen ist.

Vorteilhafte Ausgestaltungen und Weiterbildungen der Erfindung ergeben sich aus den Unteransprüchen sowie aus der Beschreibung in Zusammenschau mit den Figuren der Zeichnung.

Zweckmäßig ist es, wenn der Bereich vorne unter dem Fahrzeug und/oder hinten unter dem Fahrzeug abgetastet wird. Fährt ein Fahrzeug direkt auf einen Abgrund zu, so wird der Abstand zum Boden vor dem Fahrzeug plötzlich oder zumindest rasch im Vergleich zur Fahrzeuggeschwindigkeit vergrößert. Ein Weiterfahren könnte ein Hinunterfallen des Fahrzeuges zur Folge haben. Während im Vorwärtsgang eher die Abtastung des vor dem Fahrzeug liegenden Bereichs in Frage kommen wird, ist im Rückwärtsgang der Bereich hinter dem Fahrzeug potentiell wichtiger.

Prinzipiell kann auch der Bereich vor/hinter jedem Rad abgetastet werden, um beispielsweise vor tiefen Schlaglöchern zu warnen, da insbesondere in einer Kurvenfahrt jedes Rad auf einer eigenen Bahn fährt. Zwar kann das Fahrzeug nicht als Ganzes in ein Schlagloch fallen, jedoch kann ein Schaden am betroffenen Rad oder der Achse entstehen. Dazu kommt, dass das Fahrzeug möglicherweise im Schlagloch hängen bleibt und ohne fremde Hilfe nicht mehr weiterbewegt werden kann.

Zweckmäßig ist es auch, wenn der Bereich seitlich unter dem Fahrzeug abgetastet wird. Auch das seitliche Annähern an einen Abgrund kann äußerst gefährlich sein. Zwar führt ein Weiterfahren nicht unmittelbar zum Hinunterfallen des Fahrzeuges, jedoch kann loser Untergrund dazu führen, dass das Fahrzeug abrutscht. Auch kann eine plötzliche Lenkbewegung dazu führen, dass ein seitlich des Fahrzeugs liegender Abgrund plötzlich vor dem Fahrzeug liegt.

Zweckmäßig ist es auch, wenn der Bereich seitlich des Fahrzeugs abgetastet wird. Auf Parkplätzen, auf denen die Fahrzeuge quer zur Fahrtrichtung aneinandergereiht werden (Quer- oder Schrägparklücken), kann eine Orientierung an bereits abgestellten Fahrzeugen helfen, das Fahrzeug korrekt abzustellen. Denkbar ist auch ein temporärer Parkplatz auf einer Wiese (z.B. wegen einer Großveranstaltung). Hier fehlen in aller Regel Orientierungsmöglichkeiten, z.B. Bodenmarkierungen, um das Fahrzeug "korrekt" abzustellen. Befinden sich auf der Wiese aber schon andere Fahrzeuge, so kann das System eingesetzt werden, um das Fahrzeug so abzustellen, das es den übrigen Verkehr nicht behindert. Beispielsweise wird bei Vorwärtsfahrt der vordere seitliche Bereich dahingehend überwacht, ob ein plötzlicher Sprung des Abstands zur seitlichen Begrenzung (also eines benachbarten Fahrzeuges) auftritt. Bei Weiterfahrt würde die Nase des Fahrzeuges über die durch die anderen Fahrzeuge gebildete Linie hinausragen und den übrigen Verkehr möglicherweise behindern. In diesem Sinne ist unter "Erhöhung der Sicherheit eines Fahrzeuges" auch eine Erhöhung der passiven Sicherheit zu verstehen. Denn ein Fahrzeug, das nicht über andere geparkte Fahrzeuge hinausragt, ist einem weitaus geringeren Risiko für Parkschäden ausgesetzt.

Vorteilhaft ist es weiterhin, wenn eine Vielzahl von Abständen zwischen einer Vielzahl von Stellen am Fahrzeug und einer materiellen Begrenzung des Bereichs gemessen wird. Ein einzelner Abstand ist unter Umständen nicht aussagekräftig genug, um eine mögliche Gefährdung festzustellen. Deshalb wird bei dieser Variante der Erfindung der Abstand ausgehend von einer Vielzahl von Stellen am Fahrzeug gemessen. Zur besseren Vorstellung können die Abstände in einer bestimmten Richtung auch als Länge von gedachten Strahlen aufgefasst werden, die in einer bestimmten Richtung von einer bestimmten Stelle des Fahrzeuges wegweisen und (möglicherweise) in einer bestimmten Entfernung auf eine materielle Grenze im Erfassungsbereich treffen. Wird zum Beispiel ein Radar- oder Ultraschallsensor mit kleinem Erfassungswinkel eingesetzt, dann wird aus dem gedachten Strahl sogar ein realer Strahl.

Vorteilhaft ist es weiterhin, wenn eine Vielzahl von Abständen in einer Vielzahl von Richtungen gemessen wird. Aus demselben Grund wie oben werden hier gedachte, in verschiedene Richtungen verlaufende, Strahlen ausgewertet. Selbstverständlich sind auch von verschiedenen Punkten des Fahrzeugs ausgehende und in verschiedene Richtungen weisende Strahlen denkbar.

Besonders vorteilhaft ist es, wenn das Ausgeben eines Warnsignals und/oder das Abbremsen des Fahrzeugs erst dann erfolgt, wenn das Ergebnis der Prüfung für eine vorgebbare Anzahl oder Gruppe von Abständen positiv ist. Führt schon ein positives Ergebnis eines einzelnen Strahls zu einer Warnung oder einem Abbremsen, so kann dies ungewollte Folgen haben. Beispielsweise kann ein relativ kleines Loch (etwa wenn eine Eisen- oder Holzstange aus dem Boden gezogen wird) zu einer Auslösung des Systems führen, obwohl dieses Loch überhaupt keine Bedrohung des Fahrzeugs darstellt und gefahrlos überfahren werden kann. Werden jedoch mehrere positive Ergebnisse erhalten, so kann von einem Loch einer bestimmten und unter Umständen gefährlichen Größe ausgegangen werden. Gleichermaßen können die Abstände/Strahlen gruppiert werden. Etwa kann eine Gruppe von Strahlen den Bereich vor dem linken Vorderrad erfassen und eine andere Gruppe den Bereich unter der Bodenplatte. Unterschiedliche Gruppen können auch unterschiedlich priorisiert werden und unterschiedliche Aktionen auslösen. So kann ein Loch vor dem linken Vorderrad zu einem Abbremsen des Fahrzeuges führen, während ein Loch zwischen den Rädern bloß zu einem Warnhinweis führt. Günstig ist es jedenfalls, wenn ein automatisches Abbremsen nach einer Bestätigung durch den Fahrer auch übergangen werden kann, um beispielsweise eine Montagegrube in der Werkstätte befahren zu können.

Besonders vorteilhaft ist es auch, wenn zusätzlich geprüft wird ob die zeitliche Änderung des Abstands oder die Änderung des Abstands in Relation zu dem vom Fahrzeug zurückgelegten Weg einen vorgebbaren Schwellwert überschreitet. Zum Beispiel in relativ flachem Winkel zur Bewegungsrichtung des Fahrzeuges verlaufende Strahlen treffen auch schon dann nicht mehr auf ein Objekt, wenn sich das Fahrzeug auf einer immer steiler nach unten verlaufenden Fahrbahn bewegt. Dies geht nicht zwingend mit einer Gefährdung des Fahrzeugs einher (etwa wenn das Fahrzeug in eine Tiefgarage einfährt). Vergrößert sich der genannte Abstand daher zeitlich stetig und relativ langsam im Vergleich zur Geschwindigkeit des Fahrzeuges oder in Relation zu dem vom Fahrzeug zurückgelegten Weg, dann kann eine Warnung und/oder ein Abbremsen unterbleiben. Ändert sich der Abstand jedoch zeitlich rasch im Vergleich zur Geschwindigkeit des Fahrzeuges oder in Relation zu dem vom Fahrzeug zurückgelegten Weg, dann nähert sich das Fahrzeug vermutlich einer Stufe und die Warnung wird ausgegeben und/oder das Abbremsen erfolgt. Nachdem das Fahrzeug angehalten wurde (durch den Fahrer oder ein automatisches Bremsen) kann der Fahrer die Situation prüfen und bei Bedarf das Fahrmanöver selbständig fortsetzen.

An dieser Stelle wird angemerkt, dass sich die für das Verfahren angesprochenen Varianten sowie die sich daraus ergebenden Effekte und Vorteile gleichermaßen auf die erfindungsgemäße zentrale Verarbeitungseinheit für ein Assistenzsystem das erfindungsgemäße Assistenzsystem sowie auf das erfindungsgemäße Fahrzeug beziehen.

Die obigen Ausgestaltungen und Weiterbildungen der Erfindung lassen sich auf beliebige Art und Weise kombinieren.

Die vorliegende Erfindung wird nachfolgend anhand der in den schematischen Figuren der Zeichnung angegebenen Ausführungsbeispiele näher erläutert. Es zeigen dabei:
Figur 1 ein Fahrzeug mit einem erfindungsgemäßen Assistenzsystem, welches sich einem Abgrund nähert, in Seitenansicht;
Figur 2 das Fahrzeug aus Figur 1 in Draufsicht.

In den Figuren der Zeichnung sind gleiche und funktionsgleiche Elemente und Merkmale - sofern nichts Anderes ausgeführt ist - mit denselben Bezugszeichen versehen, gegebenenfalls mit unterschiedlichen Indizes.
Die Figur 1 zeigt schematisch ein Fahrzeug 1 auf einer Fahrbahn 2, welches sich in der mit einem Pfeil angegebenen Richtung einem Abgrund nähert. Dabei wird ein Bereich A vorne unter dem Fahrzeug 1 laufend abgetastet und der Abstand a zwischen einer Stelle am Fahrzeug 1 und der durch die Fahrbahn 2 gebildeten materiellen Begrenzung des Bereichs A in zumindest einer Richtung ermittelt. Die Abstände a sind in der Fig. 1 durch die Länge vom Fahrzeug 1 wegweisender Strahlen visualisiert. Gut erkennbar ist, dass einige Strahlen bereits nicht mehr innerhalb des Bereichs A auf eine materielle Begrenzung beziehungsweise ein Objekt treffen. Aus diesem Grund kann von einer potentiellen Gefährdung für das Fahrzeug 1 ausgegangen werden, wenn sich dieses noch weiter bewegt. Daher wird ein optisches oder akustisches Warnsignal an den Fahrer ausgegeben und/oder das Fahrzeug 1 automatisch abgebremst oder angehalten.

Fig. 2 zeigt das Fahrzeug 1 aus Fig. 1 in Draufsicht, wobei auch das Fahrerassistenzsystem symbolisch dargestellt ist. Dieses besteht aus einer zentralen Verarbeitungseinheit 4 mit daran angeschlossenen Sensoren 3. Die zentrale Verarbeitungseinheit 4 besteht wiederum aus einer zentralen Recheneinheit 5 mit damit verbundenem Speicher 6 und Sensor-Schnittstellen 7a und 7b. Letztere dienen zur Anbindung der Sensoren 3 an die zentrale Verarbeitungseinheit 4 (z.B. über Draht oder Funk). Im gezeigten Beispiel umfasst das Fahrzeug 1 zwei Sensoren 3 vorne, zwei hinten, und jeweils drei links und rechts. Dies ist eine beispielhafte Ausführungsform und dient lediglich der Illustration des Funktionsprinzips. Selbstverständlich sind auch Sensoranordnungen denkbar, die von der dargestellten abweichen.

Weiterhin ist die zentrale Verarbeitungseinheit 4 in der dargestellten Form nur eine von vielen Möglichkeiten. Während in der Fig. 2 das Verfahren in Form eines Softwareprogramms abgebildet ist, welches im Speicher 6 abgelegt ist und von der zentralen Recheneinheit 5 abgearbeitet wird, ist auch eine Ausführung in Hardware oder eine gemischte Ausführung in Soft- und Hardware möglich. Darüber hinaus ist denkbar, dass die zentrale Verarbeitungseinheit 4 mit einer nicht dargestellten, übergeordneten Steuerung des Fahrzeugs 1 zusammenarbeitet, welche insbesondere durch einen Bordcomputer des Fahrzeugs 1 gebildet wird. Schließlich ist auch vorstellbar, dass die zentrale Verarbeitungseinheit 4 ein Teil des Bordcomputers ist, etwa in Form einer im Bordcomputer ablaufenden Software-Routine und/oder in Form eines Teilbereichs der elektronischen Schaltung des Bordcomputers.

Je nach Ausführungsform sind die im Anspruch für die zentrale Verarbeitungseinheit 4 genannten Mittel in Soft- und/oder Hardware sowie als eigenständige Steuerung und/oder als Teil einer übergeordneten Steuerung realisiert. Während die genannten Mittel bei einer Ausführung in Hardware eher gegenständlichen Charakter haben, ist bei einer Realisierung in Software eher der funktionale Charakter der Mittel im Vordergrund. An dieser Stelle wird ausdrücklich darauf hingewiesen, dass die Mittel zum Ausgeben eines Warnsignals und/oder Abbremsen des Fahrzeugs 1 nicht notwendigerweise den entsprechenden Aktuator, also zum Beispiel eine Warnleuchte, einen Lautsprecher oder die Bremse umfassen. Im Rahmen der Erfindung wird unter diesen Mitteln auch beispielsweise ein Anschluss an die zentrale Verarbeitungseinheit 4 verstanden, über den ein Signal ausgegeben werden kann, welche die entsprechende Aktion bewirkt.

Links und rechts vom Fahrzeug 1 befinden sich weitere Fahrzeuge 8a und 8b. Im Beispiel wird angenommen, dass sich die Fahrzeuge 8a und 8b bereits im Stillstand, das heißt in ihrer Parkposition, befinden und das Fahrzeug 1 nun die offen gebliebene Parklücke besetzt Zusätzlich zum Bereich A werden auch seitlich angeordnete Bereiche B und C abgetastet. Gut erkennbar ist, dass auch hier einige Strahlen bereits nicht mehr innerhalb der Bereiche B und C auf eine materielle Begrenzung (hier gebildet durch die Fahrzeuge 8a und 8b) treffen. Dies sind weitere Hinweise auf eine potentielle Gefährdung für das Fahrzeug 1, wenn sich dieses noch weiter bewegt.

An dieser Stelle wird darauf hingewiesen, dass die Erfindung auch dann vorteilhaft eingesetzt werden kann, wenn keine unmittelbare Gefahr für das Fahrzeug 1 droht. Beispielsweise kann das zu Fig. 2 beschriebene Verfahren auch eingesetzt werden, wenn sich die Fahrzeuge 1, 8a und 8b auf einer größeren Ebene (z.B. Wiese) befinden. Mit Hilfe der seitlich angeordneten Sensoren 3 kann das Fahrzeug 1 so in der Parklücke abgestellt werden, dass es nicht wesentlich über die anderen Fahrzeuge 8a und 8b hinausragt. Der übrige Verkehr wird somit möglichst wenig behindert.

In einer weiteren Variante der Erfindung wird auch geprüft ob die zeitliche Änderung des Abstands a, also die zeitliche Änderung der Länge eines gedachten Strahls, einen vorgebbaren Schwellwert überschreitet. Erst wenn auch diese Bedingung zutrifft, wird ein Warnsignal ausgegeben und/oder das Fahrzeug 1 abgebremst. Für das in den Figuren 1 und 2 dargestellte Beispiel trifft dies zu, denn der Abstand a ändert sich schlagartig auf "unendlich" (das heißt, eine mögliche materielle Begrenzung ist außerhalb der Erfassungsbereiche A, B und C). Denkbar ist aber auch, dass sich das Fahrzeug 1 auf einer immer steiler nach unten verlaufenden Fahrbahn 2 befindet. Eine Warnung/ein Abbremsen kann dann - sofern das Gefälle nicht dennoch gefährlich ist - unterbleiben. Die zeitliche Änderung des Abstands a ist dabei immer in Relation zur Geschwindigkeit des Fahrzeuges 1 zu sehen. Fährt das Fahrzeug 1 langsam kann schon eine vergleichsweise geringe Änderungsgeschwindigkeit ein Warnsignal/ein Abbremsen auslösen während bei schneller Fahrt erst eine relativ hohe Änderungsgeschwindigkeit zu einem Warnsignal/einem Abbremsen führt.

Alternativ oder zusätzlich zur zeitlichen Änderung des Abstands a kann auch die Änderung des Abstands a in Relation zu dem vom Fahrzeug 1 zurückgelegten Weg erfolgen. Die oben genannten Prinzipien gelten für diese Variante sinngemäß.

Eine weitere Möglichkeit zur Detektion einer nach unten verlaufenden Fahrbahn 2 kann durch Ausnützen der Tatsache erfolgen, dass die im steilen Winkel zur Bewegungsrichtung des Fahrzeugs 1 verlaufenden Strahlen auch bei Weiterfahrt des Fahrzeugs 1 stets auf eine materielle Begrenzung treffen, während die flachen Strahlen ins Leere zielen.

Abschließend wird angemerkt, dass sich die Erfindung - obgleich sie nur für Landkraftfahrzeuge beschrieben wurde - gleichermaßen auch für Wasserfahrzeuge und Luftfahrzeuge eignet. Für Flugzeuge gelten dieselben Grundsätze wie für Landfahrzeuge, vorausgesetzt sie befinden sich am Boden. Bei Wasserfahrzeugen kommt als "Abgrund" beispielsweise ein Wasserfall in Betracht.

## Patentansprüche

1. Verfahren zur Erhöhung der Sicherheit eines Fahrzeugs (1), umfassend die Schritte:
- Abtasten eines Bereichs (A, B, C) um das Fahrzeug (1),
- Messen eines Abstands (a) zwischen zumindest einer Stelle am Fahrzeug (1) und einer materiellen Begrenzung (2) dieses Bereichs (A, B, C) in zumindest einer Richtung,
- Prüfen ob der Abstand (a) einen vorgebbaren Schwellwert überschreitet und
- Ausgeben eines Warnsignals und/oder Abbremsen des Fahrzeugs (1), wenn das Ergebnis der Prüfung positiv ist, wobei zusätzlich geprüft wird ob die zeitliche Änderung des Abstands (a) oder die Änderung des Abstands (a) in Relation zu dem vom Fahrzeug (1) zurückgelegten Weg einen vorgebbaren Schwellwert überschreitet.

2. Verfahren nach Anspruch 1, **dadurch gekennzeichnet, dass** der Bereich (A) vorne unter dem Fahrzeug (1) und/oder hinten unter dem Fahrzeug (1) abgetastet wird.

3. Verfahren nach einem der Ansprüche 1 bis 2, **dadurch gekennzeichnet, dass** der Bereich seitlich unter dem Fahrzeug (1) abgetastet wird.

4. Verfahren nach einem der Ansprüche 1 bis 3, **dadurch gekennzeichnet, dass** der Bereich (B, C) seitlich des Fahrzeugs (1) abgetastet wird.

5. Verfahren nach einem der Ansprüche 1 bis 4, **dadurch gekennzeichnet, dass** eine Vielzahl von Abständen (a) zwischen einer Vielzahl von Stellen am Fahrzeug (1) und einer materiellen Begrenzung des Bereichs (A, B, C) gemessen werden.

6. Verfahren nach einem der Ansprüche 1 bis 5, **dadurch gekennzeichnet, dass** eine Vielzahl von Abständen (a) in einer Vielzahl von Richtungen gemessen wird.

7. Verfahren nach einem der Ansprüche 1 bis 6, **dadurch gekennzeichnet, dass** das Ausgeben eines Warnsignals und/oder Abbremsen des Fahrzeugs (1) erst dann erfolgt, wenn das Ergebnis der Prüfung für eine vorgebbare Anzahl oder Gruppe von Abständen (a) positiv ist.

8. Zentrale Verarbeitungseinheit (4) für ein Fahrerassistenzsystem, umfassend:
- eine Sensorschnittstelle (7a, 7b) zum Anschluss zumindest eines Sensors (3), welcher zum Abtasten eines Bereichs (A, B, C) um ein Fahrzeug (1) geeignet ist,
- Mittel zum Messen eines Abstands (a) zwischen zumindest einer Stelle am Fahrzeug (1) und einer materiellen Begrenzung dieses Bereichs (A, B, C) in zumindest einer Richtung oder Mittel zum Empfang eines solchen Messwertes vom zumindest einen Sensor (3),
- Mittel zum Prüfen ob der Abstand (a) vorgebbaren Schwellwert überschreitet und
- Mittel zum Ausgeben eines Warnsignals und/oder Abbremsen des Fahrzeugs (1), wenn das Ergebnis der Prüfung positiv ist, und
- Mittel zur zusätzlichen Prüfung, ob die zeitliche Änderung des Abstands (a) oder die Änderung des Abstands (a) in Relation in dem vom Fahrzeug (1) zurückgelegten Weg einen vorgebbaren Schwellenwert überschreitet.

9. Fahrerassistenzsystem für ein Fahrzeug (1), umfassend eine zentrale Verarbeitungseinheit (4) nach Anspruch 8 und zumindest einen daran angeschlossenen Sensor (3).

## Claims

1. Method for increasing the safety of a vehicle (1), comprising the steps:
- scanning a region (A, B, C) around the vehicle (1),
- measuring a distance (a) between at least one location on the vehicle (1) and a material boundary (2) of this region (A, B, C) in at least one direction,
- testing whether the distance (a) exceeds a predefineable threshold value, and
- outputting a warning signal and/or braking the vehicle (1) if the result of the test is positive, wherein it is additionally tested whether the change in the distance (a) over time or the change in the distance (a) in relation to the travel carried out by the vehicle (1) exceeds a predefineable threshold value.

2. Method according to Claim 1, **characterized in that** the region (A) at the front under the vehicle (1) and/or at the rear under the vehicle (1) is scanned.

3. Method according to one of Claims 1 and 2, **characterized in that** the region to the side under the vehicle (1) is scanned.

4. Method according to one of Claims 1 to 3, **characterized in that** the region (B, C) to the side of the vehicle (1) is scanned.

5. Method according to one of Claims 1 to 4, **characterized in that** a multiplicity of distances (a) between a multiplicity of locations on the vehicle (1) and a material boundary of the region (A, B, C) are measured.

6. Method according to one of Claims 1 to 5, **characterized in that** a multiplicity of distances (a) are measured in a multiplicity of directions.

7. Method according to one of Claims 1 to 6, **characterized in that** the outputting of a warning signal and/or braking of the vehicle (1) do not take place until the result of the test is positive for a predefineable number or group of distances (a).

8. Central processing unit (4) for a driver assistance system, comprising:
- a sensor interface (7a, 7b) for connecting at least one sensor (3) which is suitable for scanning a region (A, B, C) around a vehicle (1),
- means for measuring a distance (a) between at least one location on the vehicle (1) and a material boundary of this region (A, B, C) in at least one direction or means for receiving such a measured value from the at least one sensor (3),
- means for testing whether the distance (a) exceeds a predefineable threshold value
and
- means for outputting a warning signal and/or braking the vehicle (1) if the result of the test is positive, and
- means for additionally testing whether the change in the distance (a) over time or the change in the distance (a) in relation to the travel carried out by the vehicle (1) exceeds a predefineable threshold value.

9. Driver assistance system for a vehicle (1) comprising a central processing unit (4) according to Claim 8 and at least one sensor (3) connected thereto.

## Revendications

1. Procédé de contrôle de la sécurité d'un véhicule (1), le procédé comportant les étapes qui consistent à :
explorer une zone (A, B, C) qui entoure le véhicule (1),
mesurer la distance (a) entre au moins un emplacement du véhicule (1) et une frontière matérielle (2) de cette zone (A, B, C) dans au moins une direction,
vérifier si la distance (a) dépasse une valeur de seuil prédéterminée et
si le résultat de la vérification est positif, délivrer un signal d'avertissement et/ou activer le freinage du véhicule (1) en vérifiant en plus si la modification de la distance (a) dans le temps ou la modification de la distance (a) par rapport à la trajectoire parcourue par le véhicule (1) dépassent une valeur de seuil prédéterminée.

2. Procédé selon la revendication 1, **caractérisé en ce que** la zone explorée (A) est située sous le véhicule (1) et en avant de celui-ci ou sous le véhicule (1) et en arrière de celui-ci.

3. Procédé selon l'une des revendications 1 et 2, **caractérisé en ce que** la zone explorée est située latéralement en dessous du véhicule (1).

4. Procédé selon l'une des revendications 1 à 3, **caractérisé en ce que** la zone explorée (B, C) est située latéralement par rapport au véhicule (1).

5. Procédé selon l'une des revendications 1 à 4, **caractérisé en ce que** plusieurs distances (a) sont mesurées entre plusieurs emplacements du véhicule (1) et une frontière matérielle de la zone (A, B, C).

6. Procédé selon l'une des revendications 1 à 5, **caractérisé en ce que** plusieurs distances (a) sont mesurées dans plusieurs directions.

7. Procédé selon l'une des revendications 1 à 6, **caractérisé en ce que** l'émission d'un signal d'avertissement et/ou l'activation du freinage du véhicule (1) ne s'effectuent que si le résultat de la vérification est positif pour un nombre ou un groupe prédéterminés de distances (a).

8. Unité centrale de traitement (4) pour système d'assistance au conducteur, l'unité comprenant :
une interface de détecteur (7a, 7b) raccordée à au moins un détecteur (3) qui convient pour explorer une zone (A, B, C) qui entoure un véhicule (1),
des moyens de mesure de la distance (a) entre au moins un emplacement du véhicule (1) et une frontière matérielle de cette zone (A, B, C) dans au moins une direction ou des moyens de réception d'une telle valeur de mesure provenant d'au moins un détecteur (3),
des moyens permettant de vérifier si la distance (a) dépasse une valeur de seuil prédéterminée et
des moyens qui émettent un signal d'avertissement et/ou qui activent le freinage du véhicule (1) lorsque le résultat de la vérification est positif et
des moyens qui permettent de plus de vérifier si une modification de la distance (a) dans le temps ou une modification de la distance (a) par rapport à la trajectoire parcourue par le véhicule (1) dépassent une valeur de seuil prédéterminée.

9. Système d'assistance au conducteur d'un véhicule (1), comprenant une unité centrale de traitement (4) selon la revendication 8 et au moins un détecteur (3) qui y est raccordé.
